# FASCICULE DE BREVET EUROPEEN

(11) **EP 1 741 830 B1**
(45) Date de publication et mention de la délivrance du brevet: **14.06.2017**
(21) Numéro de dépôt: 06291066.6
(22) Date de dépôt: 28.06.2006
(51) Int. Cl.: E01B 7/14

(54) **Coeur de croisement à pointe mobile pour voie ferrée**
Herzstück mit beweglicher Spitze für den Gleisbau
Frog with movable point for railway

(30) Priorité: 04.07.2005 FR 0507091
(43) Date de publication de la demande: 10.01.2007
(73) Titulaire: Vossloh Cogifer, 92500 Rueil Malmaison (FR)
(72) Inventeur: Mugg, Philippe, 67500 Haguenau (FR)
(74) Mandataire: Lavoix

(56) Documents cités:
- EP-A- 0 587 517
- EP-A- 1 020 562
- DE-B- 1 222 957
- DE-B1- 1 658 316

## Description

La présente invention concerne un coeur de croisement à pointe mobile pour voie ferrée du type cité dans le préambule de la revendication 1.

Généralement, la conception des coeurs de croisement connus ne permet pas le démontage et le remplacement en voie (sur site) de la pointe mobile, lorsque cette dernière est usée ou endommagée.

Par exemple, les coeurs de croisement décrits dans le brevet FR 2 788 535 comprennent des entretoises formées d'une pièce avec les éléments de talon. Ainsi, l'extraction de la pointe mobile de la chambre d'éclissage ne peut être réalisée, pour de tels coeurs de croisement, que dans la direction principale de la voie, c'est-à-dire axialement. Cette extraction nécessite de démonter préalablement la partie d' encastrement, solidairement avec la pointe mobile, l'extraction de la pointe mobile étant ensuite réalisée en atelier, et non sur site, ce qui nécessite la dépose du coeur usé ou endommagé et son remplacement par une pièce de rechange de même type.

Une telle opération de maintenance représente non seulement un coût très élevé, mais également une très longue durée de neutralisation de la voie.

EP 0 587 517 A1 décrit un coeur de croisement comprenant les caractéristiques du préambule de la revendication 1.

L'invention a pour but de résoudre cet inconvénient, et de rendre possible une telle opération de maintenance sur site, afin de réduire très sensiblement la durée et le coût de l'opération de maintenance.

A cet effet, l'invention a pour objet un coeur de croisement du type ci-dessus, caractérisé par la partie caractérisante de la revendication 1.

L'invention peut comporter l' une ou plusieurs des caractéristiques supplémentaires citées dans les revendications 2 à 12.

Selon un premier mode de réalisation de l'invention :
- la plaque d'appui est réalisée d'une pièce avec les deux éléments de talon ;
- la partie d'encastrement est constituée d'une pièce de talon monobloc, notamment moulée en acier ou en fonte spéciale ; et
- la pièce de talon est assemblée sur les deux éléments intermédiaires par soudage ou au moyen de joints collés.

Suivant un deuxième mode de réalisation de l'invention :
- la plaque d'appui est une pièce distincte des deux éléments de talon ; et
- les deux éléments de talon sont obtenus par usinage des deux éléments intermédiaires.

Des modes de réalisation de l'invention vont maintenant être décrits plus en détail en référence aux dessins annexés, sur lesquels :
- la Figure 1 est une vue schématique de dessus d'un coeur de croisement selon l'invention, placé en voie ;
- la Figure 2 est une vue partielle de dessus d'un coeur de croisement conforme à un premier mode de réalisation de l'invention ;
- la Figure 3 est une vue en coupe, à plus grande échelle, dans le plan 3-3, du coeur de croisement de la Figure 2 ;
- la Figure 4 est une vue analogue à la Figure 2, d'un coeur de croisement conforme à un deuxième mode de réalisation de l'invention; et
- la Figure 5 est une vue en coupe, à plus grande échelle, dans le plan 5-5, du coeur de croisement de la Figure 4.

Sur la Figure 1, on a représenté schématiquement un coeur de croisement 1 conforme à l'invention, placé en voie en situation d'utilisation.

Dans toute la description qui va suivre, le coeur de croisement sera supposé dans sa position d'utilisation horizontale, et tous les termes de direction et de position seront compris selon cette orientation.

En particulier, les termes « horizontal » et « vertical » pouvant qualifier certaines parties du coeur de croisement, s'entendront selon une position d'utilisation horizontale du coeur de croisement.

D'autre part, les termes « axial » et « transversal » s'entendront par rapport à la direction générale de la voie.

En référence à la vue schématique de la Figure 1, le coeur de croisement 1 comprend essentiellement un ensemble de berceau 3 fixé aux traverses, et une pointe mobile 5 montée dans l'ensemble de berceau 3.

L'ensemble de berceau 3 est constitué essentiellement d'un berceau de pointe 11, d'une partie d'encastrement 12, et d'une partie intermédiaire 13 reliant la partie d'encastrement 12 au berceau de pointe 11.

A une extrémité de pointe, le berceau 11 présente deux régions 21, 22, disposées symétriquement de part et d'autre du plan vertical axial.

Ces régions 21, 22 ont, en section transversale, des formes respectives symétriques par rapport au plan vertical axial du berceau 11, et présentent un profil de rail.

Deux coupons de rail 21A, 22A sont soudés respectivement aux régions 21, 22 de l'extrémité de pointe du berceau 11, chacun de ces coupons présentant un profil de rail identique à celui de la région d'extrémité correspondante 21, 22.

De la même façon, le berceau 11 présente, à son extrémité de talon, deux régions 23, 24 disposées symétriquement de part et d'autre du plan vertical axial, ces régions 23, 24 ayant en section transversale des formes respectives symétriques par rapport à ce plan.

La partie intermédiaire 13 comporte deux éléments intermédiaires 33, 34 présentant chacun un profil laminé de rail ou des éléments moulés dont les extrémités sont identiques à celles de la région correspondante 23, 24.

La partie d'encastrement 12 comprend de façon correspondante deux éléments de talon 35, 36, dont les extrémités de profil correspondent à celles des éléments intermédiaires 33, 34, et prolongeant respectivement ces derniers.

L'ensemble de berceau 3 comprend d'autre part, généralement en plusieurs parties assemblées, une paroi de fond s'étendant horizontalement entre les profils définis par les régions d'extrémité 21, 22, 23, 24, les éléments intermédiaires 33, 34, et les éléments de talon 35, 36. La pointe mobile 5, lorsqu'elle est montée dans l'ensemble de berceau 3, repose sur cette paroi de fond.

La pointe mobile 5 comprend une région d'extrémité libre 41 (ou extrémité de pointe) effilée, ayant un profil prévu pour assurer une continuité de surface de guidage, sélectivement avec l'une ou l'autre des régions de pointe 21, 22 du berceau 11, selon la position de l'extrémité de pointe 41.

Comme cela sera mieux vu en se référant également aux Figures 3 et 5, la pointe mobile 5 comporte deux rails 43, 44 de profil spécial à âme épaisse 46, ayant un champignon 47 et un patin renforcé 48. Ces rails 43, 44 s'étendent de façon à converger vers l'extrémité de pointe 41, cette dernière étant constituée de l'extrémité de l'un des deux rails.

La pointe mobile 5 a une section d'encastrement 49 qui est fixée dans l'ensemble de berceau 3, par des moyens qui vont être décrits ci-après.

Sur les Figures 2 et 3, on a illustré un premier mode de réalisation de l'invention, dans lequel la partie d'encastrement 12 est constituée d'un berceau monobloc. Par exemple, ce berceau monobloc 12 est réalisé par moulage en acier ou en fonte spéciale, dont les éléments de talon 35, 36 sont assemblés aux éléments intermédiaires respectifs 33, 34, par soudage ou au moyen de joints collés.

Comme représenté sur la Figure 2, l'ensemble de berceau 3 est fixé à des traverses 50, au moyen de dispositifs de fixation tous désignés par la référence générale 51, mais qui peuvent être d'un type différent pour chacun des éléments de l'ensemble de berceau 3, à savoir le berceau 11, la partie d'encastrement 12, et la partie intermédiaire 13. Ces dispositifs de fixation ne font pas l'objet de l'invention, et ne sont donc pas décrits plus en détail.

Comme cela est visible sur la Figure 3, le berceau monobloc 12 formant partie d'encastrement possède une plaque d'appui 55 formant paroi de fond, sur laquelle reposent les patins 48 des deux rails 43, 44 formant la pointe mobile.

La plaque d'appui 55, formée d'une pièce avec les éléments de talon 35, 36, définit avec eux une section transversale du berceau 12 généralement en U. La plaque d'appui 55 est prolongée latéralement, extérieurement par rapport aux éléments de talon 35, 36, par des rebords extérieurs 57 permettant la fixation sur les traverses 50 du berceau 12, au moyen des dispositifs de fixation 51.

Les deux rails 43, 44 sont calés entre eux par une entretoise 60 qui épouse leurs parties internes de profil, en prenant appui sur ces dernières.

Pour assurer la fixation et le calage de la pointe mobile 5 au niveau de sa section 49 dans le berceau 12 (ou partie d'encastrement), le coeur de croisement 1 comporte des moyens de fixation et de calage démontables 61.

Ces derniers comprennent des pièces d'entretoise 63, au nombre de quatre dans l'exemple représenté sur la Figure 2, disposées par paires en vis-à-vis de chaque côté de la pointe mobile.

Chaque pièce d'entretoise 63 a une forme généralement parallélépipédique allongée axialement. Les deux pièces d'entretoise 63 d'une même paire sont sensiblement symétriques par rapport au plan axial vertical, et assurent chacune le calage de l'un des deux rails 43, 44 sur l'élément de talon correspondant 35, 36.

Chaque pièce d'entretoise 63 est en appui, par une face latérale extérieure, sur une face interne de l'élément de talon correspondant 35, 36, et par une face latérale interne, sur un flanc externe de l'âme 46 du rail 43, 44 correspondant.

Les entretoises 63 ont une forme adaptée pour coopérer par complémentarité de forme, sur toute la longueur axiale de l'entretoise, avec une partie du profil externe du rail respectif 43, 44, cette partie comprenant la surface supérieure du patin 48, la surface externe de l'âme 46, jusqu'à la surface de transition entre l'âme 46 et le champignon 47.

Les éléments de talon 35, 36, les âmes 46 des rails 43, 44, l'entretoise 60, et les pièces d'entretoise 63, sont percées coaxialement par des alésages transversaux 69, par exemple au nombre de quatre par entretoise. Ces alésages 69 sont décalés axialement les uns par rapport aux autres dans l'exemple représenté ; ils sont représentés par des traits mixtes sur la Figure 2.

Les moyens de fixation et de calage 61 comprennent, pour chaque alésage 69, un boulon de serrage 70.

Le boulon 70 comprend une vis 71, dont la tête 72 prend appui sur une face externe d'un élément de talon 36, par l'intermédiaire de rondelles 73, et dont la tige filetée 75 s'étend coaxialement au travers de l'alésage 69. Le boulon 70 comprend d'autre part un écrou 77, serré sur l'extrémité filetée de la tige filetée 75, et en appui sur une face externe de l'autre élément de talon 35, par l'intermédiaire de rondelles 79. Le serrage de l'écrou 77 sur la vis 71 est sécurisé au moyen d'un écrou frein 80.

Les moyens de fixation et de calage 61 comprennent en outre un ensemble de douille agencé coaxialement entre la tige filetée 75 et la face interne de l'alésage 69. Cet ensemble de douille comprend un manchon cylindrique central 81 logé dans l'alésage de l'entretoise 60, et deux goupilles 83 (de préférence de type Mecanindus®). Ces goupilles 83 sont engagées chacune dans une section d'alésage 69 formée dans un élément de talon 35, 36, une pièce d'entretoise 61, et une âme de rail 46, de part et d'autre du manchon central 81.

Chaque boulon 70 définit avec l'ensemble de douille 81, 83 un organe d'assemblage démontable qui est, en utilisation, serré sur les deux éléments de talon 35, 36, en calant transversalement, sans possibilité de jeu transversal sensible, la pointe mobile 5 entre les éléments de talon 35, 36 par l'intermédiaire des pièces d'entretoise 63.

Les moyens de fixation et de calage 61 comprennent des cales de sécurité 89 associées à chaque pièce d'entretoise 63. Chaque cale 89 est fixée de façon démontable, ici au moyen de vis 90 sur un élément de talon respectif 35, 36, dans une partie supérieure de ce dernier. La cale 89 fait saillie vers l'intérieur du berceau 12 et prend appui, par une face inférieure, sur une face supérieure de la pièce d'entretoise 63 correspondante.

Les cales 89 sont prévues pour limiter le débattement vertical des pièces d'entretoise 63 en situation de vie du coeur de croisement, de sorte à réduire les mouvements verticaux de la pointe 5 en cas de desserrage d'un ou plusieurs boulons 70.

On comprend que la pointe mobile 5 peut être extraite verticalement (suivant la direction Z indiquée sur la Figure 3) à partir de sa position d'encastrement, après démontage des moyens de fixation et de calage 61.

Pour démonter la pointe mobile 5 de l'ensemble de berceau 3, les opérateurs peuvent procéder sur site de la façon suivants :
- libérer les extrémités des rails 43, 44 en les séparant de la voie courante ;
- démonter les cales 89 en retirant les vis 90 ;
- retirer les boulons 70 avec leur ensemble de douille 81, 83 (par des moyens adaptés tels que des vérins hydrauliques) ;
- extraire verticalement, suivant la direction Z, la pointe mobile 5 avec les pièces d'entretoise 63.

Après remplacement de la pointe mobile endommagée, le remontage de la pointe mobile est effectué de façon inverse, qu'il n'est pas nécessaire de préciser.

Le deuxième mode de réalisation de l'invention qui a été illustré sur les Figures 4 et 5 diffère du premier mode précédemment décrit uniquement en ce que la partie d'encastrement 12 n'est pas définie par un berceau monobloc.

Dans cet exemple de réalisation, la plaque d'appui 155 est une pièce distincte des deux éléments de talon 35, 36, lesquels sont obtenus par usinage des éléments intermédiaires respectifs 33, 34. De préférence, la plaque d'appui 155 est réalisée dans une matière différente de celle des éléments de talon 35, 36, et fixée indépendamment de ces derniers sur le support.

On notera en particulier que les pièces d'entretoise 63 et les moyens de fixation et de calage 61 de la pointe mobile dans la partie d'encastrement 12 sont en tous points analogues, voire identiques, à ceux décrits dans le premier mode de réalisation. Ils ne seront donc pas décrits à nouveau.

On précisera que, de façon préférée, le berceau 11 est obtenu de fonderie et moulé en acier allié, notamment en acier moulé hyper-trempé au manganèse, éventuellement pré-durci. Il est usiné sur toutes les surfaces de roulement, de contact, de glissement ou de raccordement.

Les deux coupons de rail 21A, 22A, qui font partie du coeur de croisement, sont des profils de rail en acier laminé au carbone ou faiblement allié, et sont reliés au berceau 11 par soudure, éventuellement par l'intermédiaire d'inserts.

Les éléments intermédiaires 33, 34 sont de préférence réalisés en rail ou en acier moulé au carbone ou faiblement allié, ayant une résistance mécanique proche de celle des rails, et permettant leur soudage au berceau 11, éventuellement par l'intermédiaire d'un insert.

## Revendications

1. Coeur de croisement à pointe mobile pour voie ferrée, comprenant :
- un ensemble de berceau (3) comportant une partie (12) d'encastrement pour pointe mobile, qui possède deux éléments de talon (35, 36) espacés l'un de l'autre,
- une pointe mobile (5) montée dans l'ensemble de berceau (3) en étant encastrée dans la partie d'encastrement (12), la pointe mobile (5) comportant deux rails (43, 44) comprenant une âme (46), un champignon (47) et un patin (48), et s'étendant de façon à converger vers l'extrémité de pointe (5), cette dernière étant constituée de l'extrémité de l'un des deux rails (43, 44);
- des pièces d'entretoise (63) interposées entre les éléments de talon (35, 36) et la pointe mobile (5), et
- des moyens de fixation et de calage (61) démontable de la pointe mobile (5) dans la partie d'encastrement (12),
chaque pièce d'entretoise (63) étant en appui, par une face latérale extérieure, sur une face interne de l'élément de talon correspondant (35, 36), et par une face latérale interne, sur un flanc externe de l'âme (46) du rail (43, 44) correspondant, les pièces d'entretoise (63) ayant une forme adaptée pour coopérer par complémentarité de forme avec une partie du profil externe du rail respectif (43, 44) de la pointe mobile (5), et les pièces d'entretoise (63) étant fixées de façon démontable sur les éléments de talon (35, 36) par lesdits moyens de fixation et de calage (61) démontable, de telle sorte que le démontage vertical (Z) de la pointe (5) à partir de sa position d'encastrement avec les pièces d'entretoise (63), par rapport à l'ensemble de berceau (3), est possible, **caractérisé en ce que** lesdits moyens de fixation et de calage (61) comprennent, pour chaque pièce d'entretoise (63), au moins une cale de sécurité (89) fixée de façon démontable sur un élément de talon (35, 36), par exemple par vissage, en appui sur une face supérieure de la pièce d'entretoise (63), de sorte à limiter le débattement vertical de la pointe (5)..

2. Coeur de croisement suivant la revendication 1, **caractérisé en ce que** les moyens de fixation et de calage (61) démontable comprennent des organes d'assemblage (70, 81, 83) possédant chacun une tige filetée transversale (75), serrée sur les deux éléments de talon (35, 36), et traversant, dans une section transversale, les éléments de talon (35, 36), les entretoises (63), et la pointe mobile (5).

3. Coeur de croisement suivant la revendication 2, **caractérisé en ce que** les organes d'assemblage (70, 81, 83) possèdent chacun un ensemble de douille (81, 83), dans lequel est montée la tige filetée (75), l'ensemble de douille (81, 83) traversant au moins partiellement, dans une section transversale, les éléments de talon (35, 36), les entretoises (63), et la pointe mobile (5).

4. Coeur de croisement suivant l'une quelconque des revendications 1 à 3, **caractérisé en ce que** l'ensemble de berceau (3) comporte
- un berceau (11) du côté de l'extrémité de pointe,
- la partie d'encastrement (12) du côté de l'extrémité de talon, et
- deux éléments intermédiaires (33, 34) reliant le berceau (11) respectivement aux deux éléments de talon (35, 36).

5. Coeur de croisement suivant l'une quelconque des revendications 1 à 4, **caractérisé en ce que** la partie d'encastrement (12) possède une plaque d'appui (55 ; 155) s'étendant entre les deux éléments de talon (35, 36), et supportant la pointe mobile (5).

6. Coeur de croisement suivant les revendications 4 et 5 prises ensemble, **caractérisé en ce que** la plaque d'appui (55) est réalisée d'une pièce avec les deux éléments de talon (35, 36).

7. Coeur de croisement suivant la revendication 6, **caractérisé en ce que** la partie d'encastrement (12) est constituée d'une pièce de talon monobloc, notamment moulée en acier ou en fonte spéciale.

8. Coeur de croisement suivant la revendication 7, **caractérisé en ce que** la pièce de talon (12) est assemblée sur les deux éléments intermédiaires (33, 34) par soudage ou au moyen de joints collés.

9. Coeur de croisement suivant les revendications 4 et 5 prises ensemble, **caractérisé en ce que** la plaque d'appui (155) est une pièce distincte des deux éléments de talon (35, 36).

10. Coeur de croisement suivant la revendication 9, **caractérisé en ce que** les deux éléments de talon (35, 36) sont obtenus par usinage des deux éléments intermédiaires (33, 34).

11. Coeur de croisement suivant l'une quelconque des revendications 1 à 10, **caractérisé en ce que** chaque pièce d'entretoise (63) a une forme parallélépipédique allongée axialement, les deux pièces d'entretoise (63) d'une même paire étant sensiblement symétriques par rapport au plan axial vertical, et assurant chacune le calage de l'un des deux rails (43, 44) sur l'élément de talon correspondant (35, 36).

12. Coeur de croisement suivant l'une quelconque des revendications 1 à 11, **caractérisé en ce que** la pointe (5) est démontable verticalement (Z) après démontage des éléments de fixation (70, 81, 83) et des cales de sécurité (89).

## Patentansprüche

1. Kreuzungsherzstück mit beweglicher Spitze für einen Schienenweg, Folgendes umfassend:
- eine Tragbasiseinheit (3) mit einem Einbauteil (12) für die bewegliche Spitze, das zwei voneinander beabstandete Absatzelemente (35, 36) besitzt,
- eine bewegliche Spitze (5), die in der Tragbasiseinheit (3), in das Einbauteil (12) eingebaut, angebracht ist, wobei die bewegliche Spitze (5) zwei Schienen (43, 44) mit einem Steg (46), einem Pilz (47) und einem Klotz (48) umfasst, die sich zum Ende der Spitze (5) zusammenlaufend erstrecken, wobei diese aus dem Ende einer der zwei Schienen (43, 44) besteht;
- Zwischenriegelteile (63), die zwischen den Absatzelementen (35, 36) und der beweglichen Spitze (5) eingesetzt sind, und
- Befestigungs- und Verkeilungseinrichtungen (61), die von der beweglichen Spitze (5) im Einbauteil (12) demontiert werden können,
wobei jedes Zwischenriegelteil (63) über eine Außenseitenfläche an einer Innenseite des entsprechenden Absatzelements (35, 36) und über eine Innenseitenfläche an einer Außenflanke des Stegs (46) der entsprechenden Schiene (43, 44) in Anlage ist,
wobei die Zwischenriegelteile (63) eine Form haben, die dazu angepasst ist, durch Formkomplementarität mit einem Teil des Außenprofils der jeweilige Schiene (43, 44) der beweglichen Spitze (5) zusammenzuwirken, und wobei die Zwischenriegelteile (63) über die demontierbaren Befestigungs- und Verkeilungseinrichtungen (61) demontierbar an den Absatzelementen (35, 36) derart befestigt sind, dass die vertikale Demontage (Z) der Spitze (5) aus ihrer Einbauposition mit den Zwischenriegelteilen (63) in Bezug auf die Tragbasiseinheit (3) möglich ist, **dadurch gekennzeichnet, dass** die Befestigungs- und Verkeilungseinrichtungen (61) für jedes Zwischenriegelteil (63) mindestens einen zum Beispiel durch Verschraubung demontierbar an einem Absatzelement (35, 36) befestigten Sicherheitskeil (89) umfasst, der in Anlage an einer Oberseite des Zwischenriegelteils (63) ist, um die vertikale Ausfederung der Spitze (5) zu begrenzen.

2. Kreuzungsherzstück nach Anspruch 1, **dadurch gekennzeichnet, dass** die demontierbaren Befestigungs- und Verkeilungseinrichtungen (61) Verbindungsteile (70, 81, 83) umfassen, die jeweils einen Quergewindestift (75) besitzen, der an den zwei Absatzelementen (35, 36) eingespannt ist, und in einem Querschnitt die Absatzelemente (35, 36), die Zwischenriegel (63) und die bewegliche Spitze (5) durchqueren.

3. Kreuzungsherzstück nach Anspruch 2, **dadurch gekennzeichnet, dass** die Verbindungsteile (70, 81, 83) jeweils eine Hülseneinheit (81, 83) besitzen, in welcher der Gewindestift (75) angebracht ist, wobei die Hülseneinheit (81, 83) zumindest teilweise in einem Querschnitt die Absatzelemente (35, 36), die Zwischenriegel (63) und die bewegliche Spitze (5) durchqueren.

4. Kreuzungsherzstück nach einem der Ansprüche 1 bis 3, **dadurch gekennzeichnet, dass** die Tragbasiseinheit (3) umfasst
- eine Tragbasis (11) auf der Seite des Endes der Spitze,
- das Einbauteil (12) auf der Seite des Endes des Absatzes, und
- zwei Zwischenelemente (33, 34), die jeweils die Tragbasis (11) mit den zwei Absatzelementen (35, 36) verbinden.

5. Kreuzungsherzstück nach einem der Ansprüche 1 bis 4, **dadurch gekennzeichnet, dass** das Einbauteil (12) einen Stützplatte (55; 155) besitzt, die sich zwischen den zwei Absatzelementen (35, 36) erstreckt und die bewegliche Spitze (5) abstützt.

6. Kreuzungsherzstück nach den zusammengefassten Ansprüchen 4 und 5, **dadurch gekennzeichnet, dass** die Stützplatte (55) einstückig mit den zwei Absatzelementen (35, 36) ausgeführt ist.

7. Kreuzungsherzstück nach Anspruch 6, **dadurch gekennzeichnet, dass** das Einbauteil (12) aus einem einteiligen Absatzteil besteht, insbesondere aus Stahl oder Spezialguss formgegossen ist.

8. Kreuzungsherzstück nach Anspruch 7, **dadurch gekennzeichnet, dass** das Absatzteil (12) an den zwei Zwischenelementen (33, 34) durch Schweißen oder mittels Klebeverbindungen angefügt ist.

9. Kreuzungsherzstück nach den zusammengefassten Ansprüchen 4 und 5, **dadurch gekennzeichnet, dass** die Stützplatte (155) ein von den zwei Absatzelementen (35, 36) verschiedenes Teil ist.

10. Kreuzungsherzstück nach Anspruch 9, **dadurch gekennzeichnet, dass** die zwei Absatzelemente (35, 36) durch Bearbeitung der zwei Zwischenelemente (33, 34) erhalten sind.

11. Kreuzungsherzstück nach einem der Ansprüche 1 bis 10, **dadurch gekennzeichnet, dass** jedes Zwischenriegelteil (63) eine axial langgestreckte Quaderform hat, wobei die zwei Zwischenriegelteile (63) ein und desselben Paars im Wesentlichen symmetrisch in Bezug auf die vertikale axiale Ebene sind und jeweils die Verkeilung einer der zwei Schienen (43, 44) am entsprechenden Absatzelement (35, 36) sicherstellen.

12. Kreuzungsherzstück nach einem der Ansprüche 1 bis 11, **dadurch gekennzeichnet, dass** die Spitze (5) nach einer Demontage der Befestigungselemente (70, 81, 83) und der Sicherheitskeile (89) vertikal (Z) demontierbar ist.

## Claims

1. A railroad crossing frog with moving point, comprising:
- a cradle assembly (3) including an embedding part (12) for a moving point, which has two lug end elements (35, 36) spaced apart from one another,
- a moving point (5) mounted in the cradle assembly (3) while being embedded in the embedding part (12), the moving point (5) including two rails (43, 44) comprising a core (46), a head (47) and a shoe (48), and extending so as to converge toward the point end (5), the latter being made up of the end of one of the two rails (43, 44);
- spacer parts (63) inserted between the lug end elements (35, 36) and the moving point (5), and
- fastening and wedging means (61) that can be disassembled from the moving point (5) in the embedding part (12),
each spacer part (63) being bearing, by an outer lateral face, on an inner face of the corresponding lug end element (35, 36), and by an inner lateral face, on an outer flank of the core (46) of the corresponding rail (43, 44),
the spacer parts (63) having a shape adapted to cooperate by shape matching with a part of the outer profile of the respective rail (43, 44) of the moving point (5), and the spacer parts (63) being fixed separately on the lug end elements (35, 36) by said separable fastening and wedging means (61), such that the vertical disassembly (Z) of the point (5) from its embedding position with the spacer parts (63) relative to the cradle assembly (3) is possible, **characterized in that** said fastening and wedging means (61) comprise, for each spacer part (63), at least one safety wedge (89) fixed separately on a lug end element (35, 36), for example by screwing, bearing on an upper face of the spacer part (63), so as to limit the vertical travel of the point (5).

2. The crossing frog according to claim 1, **characterized in that** the separable fastening and wedging means (61) comprise assembly members (70, 81, 83) each having a transverse threaded rod (75), gripped on the two lug end elements (35, 36), and traversing, in cross-section, the lug end elements (35, 36), the spacers (63), and the moving point (5).

3. The crossing frog according to claim 2, **characterized in that** the assembly members (70, 81, 83) each have a bush assembly (81, 83), in which the threaded rod (75) is mounted, the bush assembly (81, 83) traversing at least partially, in cross-section, the lug end elements (35, 36), the spacers (63), and the moving point (5).

4. The crossing frog according to any one of claims 1 to 3, **characterized in that** the cradle assembly (3) includes
- a cradle (11) on the side of the point end,
- the embedding part (12) on the side of the lug end, and
- two intermediate elements (33, 34) connecting the cradle (11) to the two lug end elements (35, 36), respectively.

5. The crossing frog according to any one of claims 1 to 4, **characterized in that** the embedding part (12) has a bearing plate (55; 155) extending between the two lug end elements (35, 36), and supporting the moving point (5).

6. The crossing frog according to claims 4 and 5 taken together, **characterized in that** the bearing plate (55) is made in one piece with the two lug end elements (35, 36).

7. The crossing frog according to claim 6, **characterized in that** the embedding part (12) is made up of a single-piece lug end part, in particular molded from steel or special cast-iron.

8. The crossing frog according to claim 7, **characterized in that** the lug end part (12) is assembled on the two intermediate elements (33, 34) by welding or using glued joints.

9. The crossing frog according to claims 4 and 5 taken together, **characterized in that** the bearing plate (155) is a separate part from the two lug end elements (35, 36).

10. The crossing frog according to claim 9, **characterized in that** the two lug end elements (35, 36) are obtained by machining two intermediate elements (33, 34).

11. The crossing frog according to any one of claims 1 to 10, **characterized in that** each spacer part (63) has an axially elongated parallelepiped shape, the two spacer parts (63) of a same pair being substantially symmetrical relative to the vertical axial plane, and each seeing to the wedging of one of the two rails (43, 44) on the corresponding lug end elements (35, 36).

12. The crossing frog according to any one of claims 1 to 11, **characterized in that** the point (5) is vertically separable (Z) after disassembly of the fastening elements (70, 81, 83) and safety wedges (89).
